# EUROPÄISCHE PATENTSCHRIFT

(11) **EP 0 383 085 B1**
(45) Veröffentlichungstag und Bekanntmachung des Hinweises auf die Patenterteilung: **26.05.1993**
(21) Anmeldenummer: 90101708.7
(22) Anmeldetag: 29.01.1990
(51) Int. Cl.: F02M 51/08, F02M 61/18

(54) **Lochplatte für ein Kraftstoffeinspritzventil**
Orifice plate for a fuel injection valve
Plaque à orifice pour une soupape d'injection de carburant

(30) Priorität: 15.02.1989 DE 3904446
(43) Veröffentlichungstag der Anmeldung: 22.08.1990
(73) Patentinhaber: ROBERT BOSCH GMBH, 70442 Stuttgart (DE)
(72) Erfinder: Maier, Martin, Dipl.-Ing., D-7141 Möglingen (DE); Buchholz, Jürgen, D-7128 Lauffen/N (DE)

(56) Entgegenhaltungen:
- EP-A- 0 201 190
- DE-A- 3 640 830
- US-A- 1 589 238
- US-A- 1 589 245
- US-A- 2 308 504

## Beschreibung

### Stand der Technik

Die Erfindung betrifft eine Lochplatte nach der Gattung des Anspruches 1. Eine derartige Lochplatte zeigt z.B. das Dokument DE-A-3640830 Es ist bekannt, daß man bei Kraftstoffeinspritzventilen stromabwärts der Ventilsitzfläche ein Plättchen mit Bohrungen anordnet, durch das dann die Zerstäubung des Kraftstoffes erfolgt. Meistens enthalten diese Plättchen mehrere Bohrungen. Es ist auch schon bekannt, diese Bohrungen unter einem Winkel zur Ventilachse vorzusehen bzw. in einer Fläche des Plättchens eine ringförmige Nut vorzusehen, von der aus sich dann die einzelnen Bohrungen erstrecken. Durch die einzelnen Bohrungen werden jedoch Schnurstrahlen mit einer relativ schlechten Zerstäubung hervorgerufen.

### Aufgabe der Erfindung

Die vorliegende Erfindung hat die Aufgabe, zur Zerstäubung des Kraftstoffes Flachstrahlen oder Fächerstrahlen zu erzeugen, um so eine bessere Zerstäubung zu erhalten.

Erfindungsgemäß werden zur Lösung dieser Aufgabe die Maßnahmen gemäß dem Kennzeichen des Anspruches 1 vorgeschlagen. Durch die Form der Einlaufprägung in der Lochplatte werden zwei Strömungshälften gebildet und die beiden Strömungshälften werden unmittelbar vor dem zylindrischen Loch gegeneinander gelenkt, wodurch sich trotz des anschließenden zylindrischen Querschnittes des Loches ein Flachstrahl erzeugen läßt. Durch die Variation der Einlaufgeometrie, z.B. der Einlauftiefe des Einlaufwinkels usw., kann in einfacher Weise die Strahlform, wie Strahlwinkel und Strahlverteilung, beeinflußt werden. Durch Kombination von mehreren Flachstrahlen in einer Lochplatte können Einstrahlventile mit Vollkegelverteilung sowie Zwei- und Dreistrahlventile hergestellt werden, welche eine bessere Aufbereitung als die bisherigen Ventile besitzen. Es ist eine einfache Gestaltungsmöglichkeit der Strahlform gegeben und die Erfindung läßt sich direkt auf Serieneinspritzventile anwenden.

### Zeichnungen

Die Erfindung wird nun anhand der Zeichnungen beispielsweise dargestellt, wobei Fig.1 den untersten Teil eines Einspritzventiles darstellt, Fig.2 eine Draufsicht auf eine erfindungsgemäß ausgebildete Lochplatte in Blickrichtung A der Fig.3 und Fig.3 einen Schnitt entlang der Linie III-III in Fig.2 zeigen.

### Beschreibung eines Ausführungsbeispieles

In Fig.1 ist beispielsweise das untere Ende eines Kraftstoffeinspritzventiles für eine Kraftstoffeinspritzanlage einer gemischverdichtenden, fremdgezündeten Brennkraftmaschine gezeigt. Ein derartiges Kraftstoffeinspritzventil ist z.B. auch in der DE-OS 3 640 830 beschrieben und dargestellt und es wird hier ausdrücklich auf diese Veröffentlichung Bezug genommen. Wie man der Fig.1 entnehmen kann, ist auf einen Düsenkörper 1 eine Haltehülse 2 aufgeschraubt, wobei der Düsenkörper 1 eine Dichtsitzfläche 6 besitzt, die zusammen mit einem Kegel 5 einer Ventilnadel 4 das eigentliche Ventil bildet. Stromabwärts der Dichtsitzfläche 6 ist im Düsenkörper 1 eine Sammelbohrung 7 ausgebildet, die an einer Stirnfläche 17 des Düsenkörpers 1 endet. Zwischen der Stirnfläche 17 des Düsenkörpers 1 und der Haltehülse 2 ist senkrecht zur Ventilachse eine dünne Lochplatte 3 eingeklemmt, die mindestens ein Loch 9 besitzt. Über dieses Loch oder diese Löcher 9 treten dann der oder die Kraftstoffstrahlen aus und durchdringen dabei eine Bohrung 8 in der Haltehülse 2.

In den Fig. 2 und 3 ist nunmehr die Erfindung näher dargestellt, und zwar zeigen diese Figuren eine Lochplatte 3 mit einem einzigen Loch 9. Es ist aber selbstverständlich, daß die Lochplatte 3 mehrere derartige Löcher haben kann. Auf seiner dem Düsenkörper 1 zugewandten Seite ist offen zur Sammelbohrung 7 hin in der Lochplatte 3 je eine längliche Einprägung 10 ausgebildet, die je in das zylindrische Loch 9 einander gegenüberliegend mündet, und zwar ist der in Strömungsrichtung verlaufende Rand 13 jeder Einprägung 10 beiderseits etwa mit dem Rand 14 des zylindrischen Loches 9 verbunden und, wie man sieht, entspricht die Breite der Einprägung 10 etwa dem entsprechenden Durchmesser des zylindrischen Loches 9. Die Einprägungen 10 verlaufen von der Oberfläche der Lochplatte 3 zum Loch 9 vorzugsweise geneigt, wie es die Fig.3 zeigt. Die Löcher 9 sind vorzugsweise kreiszylinderförmig.

Zum besseren Verständnis sind in den Fig. 2 und 3 Stromfäden 11 eingezeichnet. Man sieht, daß in den beiden einander gegenüberliegenden Einprägungen 10 die Stromfäden 11 gegen die Mittelachse des Loches gelenkt werden, dort aufeinandertreffen und die Strömungsrichtung dann um 90° umgelenkt wird, so daß ein gestrichelt dargestellter Flachstrahl 12 entsteht und aus dem Loch 9 austritt, der senkrecht zur Längsachse der Einprägungen 10 ausgerichtet ist. Da hier eine flachere Flüssigkeitslamelle beim Austritt aus dem Loch als bei Schnurstrahlen entsteht, wird die Zerstäubung des zugeführten Kraftstoffes wesentlich erhöht. Wie bereits erwähnt, kann durch Änderung der Einlaufgeometrie, also der Tiefe der Einprägungen, in einfacher Weise die Strahlform, d.h. der Strahlwinkel und die Strahlverteilung und dgl., beeinflußt werden. Durch Kombination mehrerer Flachstrahlen 12 können Einstrahlventile mit Vollkegelverteilung sowie Zwei- und Dreistrahlventile hergestellt werden.

## Patentansprüche

1. Lochplatte (3) eines Kraftstoffeinspritzventiles für Kraftstoffeinspritzanlagen von Brennkraftmaschinen, welche Lochplatte (3) stromabwärts einer in einem Düsenkörper (1) vorgesehenen, mit einem Ventilschliebkörper (4) zusammenwirkenden Ventilsitzfläche (6) angeordnet ist, dadurch gekennzeichnet, daß die Lochplatte (3) wenigstens ein zylinderförmiges Loch (9) hat und ein Paar einander gegenüberliegender länglicher Einprägungen (10) zur Einleitung von Kraftstoff in das zylinderförmige Loch (9) münden, wobei die länglichen Einprägungen (10) auf einer dem Düsenkörper (1) zugewandten Oberfläche der Lochplatte (3) ausgebildet sind und von der Oberfläche der Lochplatte (3) zum zylinderförmigen Loch (9) hin geneigt verlaufen.

2. Lochplatte nach Anspruch 1, dadurch gekennzeichnet, daß die Löcher (9) kreiszylinderförmig sind.

3. Lochplatte nach Anspruch 1 oder 2, dadurch gekennzeichnet, daß die Einprägungen (10) eine Breite haben, die etwa dem entsprechenden Durchmesser des zylinderförmigen Loches (9) entsprechen.

4. Lochplatte nach einem der vorhergehenden Ansprüche, dadurch gekennzeichnet, daß die Ränder (13) jeder Einprägung (10) etwa mit dem Umfang (14) des zugeordneten Loches (9) verbunden sind.

## Claims

1. Orifice plate (3) of a fuel injection valve for fuel injection systems of internal combustion engines, which orifice plate (3) is located downstream of a valve seat surface (6) provided in a nozzle body (1) and interacting with a valve closing body (4), characterised in that the orifice plate (3) has at least one cylindrical orifice (9) and a pair of mutually opposite longitudinal impressions (10) open into the cylindrical orifice (9) for the introduction of fuel, the longitudinal impressions (10) being formed on a surface of the orifice plate (3) which faces towards the nozzle body (1) and extending at an inclination from the surface of the orifice plate (3) to the cylindrical orifice (9).

2. Orifice plate according to Claim 1, characterised in that the orifices (9) are circular-cylindrical.

3. Orifice plate according to Claim 1 or 2, characterised in that the impressions (10) have a width which correspond (sic) approximately to the corresponding diameter of the cylindrical orifice (9).

4. Orifice plate according to one of the preceding claims, characterised in that the edges (13) of each impression (10) are connected to, for instance, the periphery (14) of the associated orifice (9).

## Revendications

1. Plaque à orifice (3) d'une soupape d'injection de carburant pour des installations d'injection de carburant de moteurs à combustion interne, laquelle plaque à orifice (3) est disposée en aval d'une surface de siège de soupape (6) prévue dans un corps de buse (1) et coopérant avec un corps de fermeture de soupape (4), plaque à orifice caractérisée en ce que cette plaque à orifice (3) a au moins un orifice de forme cylindrique (9), et qu'une paire d'empreintes oblongues (10) se faisant vis-à-vis débouche, pour l'introduction du carburant, dans le trou de forme cylindrique (9), tandis que ces empreintes oblongues (10) sont réalisées sur une surface de la plaque à orifice (3) tournée vers le corps de buse (1) et s'étendent en étant inclinées de la surface de la plaque à orifice (3) vers le trou de forme cylindrique (9).

2. Plaque à orifice selon la revendication 1, caractérisée en ce que les orifices (9) sont de forme cylindrique circulaire.

3. Plaque à orifice selon la revendication 1 ou la revendication 2, caractérisée en ce que les empreintes (10) ont une largeur qui correspond à peu près au diamètre de l'orifice (9) de forme cylindrique.

4. Plaque à orifice selon une des précédentes revendications, caractérisée en ce que les bords (13) de chaque empreinte (10) sont à peu près reliés à la périphérie (14) de l'orifice (9) qui leur est associé.
